# EUROPÄISCHE PATENTSCHRIFT

(11) **EP 2 049 789 B1**
(45) Veröffentlichungstag und Bekanntmachung des Hinweises auf die Patenterteilung: **08.12.2010**
(21) Anmeldenummer: 07787839.5
(22) Anmeldetag: 24.07.2007
(51) Int. Cl.: F02M 59/06, F02M 59/10, F02M 59/44, F04B 1/04

(54) **RADIALKOLBENPUMPENEINHEIT ZUR KRAFTSTOFF-HOCHDRUCKVERSORGUNG BEI KRAFTSTOFF-EINSPRITZSYSTEMEN**
RADIAL PISTON PUMP UNIT FOR SUPPLYING FUEL AT HIGH PRESSURE IN FUEL INJECTION SYSTEMS
UNITÉ DE POMPE À PISTONS RADIAUX POUR L'ALIMENTATION DE CARBURANT HAUTE PRESSION DANS DES SYSTÈMES D'INJECTION DE CARBURANT

(30) Priorität: 27.07.2006 DE 102006034768
(43) Veröffentlichungstag der Anmeldung: 22.04.2009
(73) Patentinhaber: Continental Automotive GmbH, 30165 Hannover (DE)
(72) Erfinder: VU, Ngoc-Tam, 71642 Ludwigsburg (DE)
(86) Internationale Anmeldenummer: PCT/EP2007/057596
(87) Internationale Veröffentlichungsnummer: WO 2008/012295

(56) Entgegenhaltungen:
- DE-A1- 19 933 570
- DE-B3- 10 242 116
- DE-U1- 20 313 014
- GB-A- 879 285

## Beschreibung

Die Erfindung bezieht sich auf eine Radialkolbenpumpeneinheit zur Kraftstoff-Hochdruckversorgung bei Kraftstoff-Einspritzsystemen, insbesondere bei Common-Rail-Hochdruck-Einspritzsystemen, mit einem Pumpengehäuse, in welchem eine Antriebswelle mit mindestens einem Exzenterabschnitt gelagert ist, mit einem Exzenterring, welcher mindestens eine Betätigungsscheibe eines in einem Zylinder gelagerten Verdichterkolbens beaufschlagt, mit einem, einen Teil des Zylinders umgebenden Stützelement, welches durch mindestens eine Feder belastet ist und mit einem mit dem Verdichterkolben zusammenwirkenden Saug- und einem Druckventil.

Als allgemeiner Stand der Technik ist es bereits bekannt, an einer Hochdruckpumpe, welche zur Kraftstoffversorgung bei einem Common-Rail-Einspritzsystem dient, einen Exzenterring mit drei Polygonflächen als Antriebselement einzusetzen, wenn drei Kolbenzylindereinheiten zu beaufschlagen sind. Diese Polygonflächen dienen als Gleitfläche für jeweils einen Gleitschuh, auf dem sich der jeweilige Kolben abstützt. Die Gleitbewegung zwischen dem jeweiligen Gleitschuh und den Polygonflächen ist wichtig bei der Huberzeugung des jeweiligen Kolbens.

Bei diesem Stand der Technik bestand die Zylindereinheit an der entsprechenden Stelle aus einem Stützkolben und einer Scheibe. Die Scheibe wurde hierbei durch einen Sprengring sowie einer entsprechenden Nut im Stützkolben gesichert. Die Stützkolben- und Scheibenbewegung wurde eine Haltescheibe und einen Ring auf den Pumpenkolben übertragen.

Als Stand der Technik ist in diesem Zusammenhang eine Radialkolbenpumpeneinheit für Hochdruck-Einspritzsysteme bekannt (DE 102 28 552 B4 oder DE 199 33 570 A), welche im vorgenannten Sinne ausgebildet ist. Diese bekannte Konstruktion fordert einen aufwändigen Mechanismus mit Rückholfeder, Stützkolben-Kolbenring, Haltescheiben und anderen Elementen, wobei außerdem zwischen den Gleitschuhen und den Polygonflächen bei hohen Drehzahlen mit hohem Druck ein Verschleiß auftreten kann.

Entsprechend den vorgenannten Problemen liegt die Aufgabe der vorliegenden Erfindung darin, eine Radialkolbenpumpeneinheit der eingangs genannten Art zu schaffen, welche zu einer Reduzierung des Verschleißes beiträgt und eine kostengünstigere Konstruktion darstellt.

Diese Aufgabe wird erfindungsgemäß dadurch gelöst, dass auf der Antriebswelle im Bereich des Exzenterabschnitts zwei Seitenscheiben mit Polygonflächen gelagert sind, welche als Mitnahmemechanismus für den Exzenterring dienen und dass das Stützelement jeden Zylinders als Stößelbecher ausgebildet ist, welcher sich im unteren Bereich auf den Polygonflächen der Seitenscheiben abstützt und gleitet.

Hierdurch ergibt sich vorteilhafterweise im Hinblick auf den bekannten Stand der Technik eine kostengünstigere Konstruktion durch Entfall der Haltescheibe und des Kolbenrings. Es erfolgt ein direkter Kraftfluss vom Pumpenkolben auf den Exzenterring mit Aufnahme der Querkräfte durch die jeweiligen Stößelbecher. Es besteht die Möglichkeit der Vergrößerung der Aufstandsfläche zwischen dem Kolben und dem Exzenterring und somit geringeren Flächenpressungen bei Reduzierung des Verschleißes und Aufnahmemöglichkeit von höheren Kolbenkräften. In Folge der Möglichkeit, die einzelnen Elemente formschlüssig aneinander zu koppeln ergibt sich darüber hinaus vorteilhafterweise eine modulare Bauweise.

In weiterer Ausgestaltung der Erfindung können die beiden Seitenscheiben identisch ausgebildet und beidseitig des Exzenterabschnittes spiegelbildlich zueinander auf der Antriebswelle angeordnet sein. Hierbei sind die Polygonflächen der Seitenscheiben auf die Anzahl der durch den Exzenterring beaufschlagten Betätigungsscheiben der Verdichterkolben abgestellt. Darüber hinaus weist jede Seitenscheibe über ihren Umfang wechselweise Polygonflächen und offene Flanschbereiche auf.

Vorteilhafte Weiterbildungen ergeben sich aus den Unteransprüchen.

Die Erfindung wird nachfolgend anhand eines in der Zeichnung dargestellten Ausführungsbeispiels näher beschrieben.

In der Zeichnung zeigen
- Fig. 1: einen Längsschnitt durch die erfindungsgemäße Radialkolbenpumpeneinheit
- Fig. 2: einen Querschnitt durch die Pumpe nach Fig. 1
- Fig. 3: eine räumliche Darstellung der Zylinderbau- gruppe und
- Fig. 4: eine Explosionsdarstellung der Zylinderbau- gruppe.

Nach den Figuren 1 bis 4 bezieht sich die Erfindung auf eine Radialkolbenpumpeneinheit zur Kraftstoff-Hochdruckversorgung bei Kraftstoff-Einspritzsystemen, insbesondere bei Common-Rail-Hochdruck-Einspritzsystemen. Es liegt ein Pumpengehäuse 1 vor, in welchem eine Antriebswelle 21 mit mindestens einem Exzenterabschnitt 31 gelagert ist.

Im oberen Bereich des Gehäuses 1 befindet sich ein Zylinder 2 mit einem Saugventil 6 und einem Druckventil 7, welche mit einem Verdichterraum 8 in Verbindung stehen. Der Verdichterraum 8 ist Teil eines Zylinderraums in dem Zylinder 2, in welchem sich ein Verdichterkolben 4 auf und ab bewegt. Dieser Verdichterkolben 4 ist als Pilzkolben ausgebildet und weist im unteren Bereich eine Betätigungsscheibe 10 auf. Diese Betätigungsscheibe 10 wird von einem Exzenterring 15 beaufschlagt, welcher im Bereich des Exzenterabschnitts 31 der Antriebswelle 21 liegt. Der untere Teil des Zylinders 2 ist von einem Stößelbecher 13 umgeben, welcher von einer Druckfeder 11 beaufschlagt wird.

Auf der Antriebswelle 21 sind im Bereich des Exzenterabschnitts 31 zwei Seitenscheiben 17, 17' mit Polygonflächen P spiegelbildlich gelagert, welche als Mitnahmemechanismus für den Exzenterring 15 dienen. Diese Seitenscheiben 17 und 17' befinden sich also zwischen dem Exzenterabschnitt 31 der Antriebswelle 21 und dem Exzenterring 15.

Auf der Antriebswelle 21 sind zwei Buchsen 19 und 19' zwischen dem Exzenterabschnitt 31 angeordnet, welche zumindest über Teilbereiche die beiden Seitenscheiben 17 und 17' beaufschlagen.

Die beiden spiegelbildlich einander zugeordneten Seitenscheiben 17, 17' weisen Flansche 30 und 30' auf. Diese Flansche bilden einen exzentrischen Gleitlagerflächenbereich, welcher als Bohrung 23 ausgebildet ist und sich zwischen dem Exzenter abschnitt 31 der Antriebswelle 21 und den Flanschen 30 und 30' der Seitenscheiben 17 und 17' befindet.

Ein weiterer Gleitflächenbereich 25 ist zwischen dem Exzenterring 15 und der Oberseite der Flansche 30 und 30' der spiegelbildlich einander gegenüberliegenden Seitenscheiben 17 und 17' vorhanden.

Weiterhin ergibt sich ein Gleitflächenbereich 27 zwischen der Unterseite des jeweiligen Stößelbechers 13 und dem oberen Bereich der spiegelbildlich einander gegenüberliegenden Seitenscheiben 17 und 17'.

Jeder Stößelbecher 13 ist radial in dem Gehäuse 1 geführt, wobei die jeweilige Druckfeder 11 jeweils zwischen der Innenwandung des Stößelbechers 13 und dem Außenumfang eines Teilbereichs des Zylinders 2 angeordnet ist.

Aus den Figuren 2, 3 und 4 geht hervor, dass die erfindungsgemäße Radialkolbenpumpeneinheit beispielsweise drei Zylinder 2, 2', 2" mit drei Verdichterkolben 4, 4', 4" aufweist, welche um jeweils 120° versetzt im Gehäuse 1 angeordnet sind. Entsprechend sind drei Druckfedern 11, 11', 11" sowie drei Betätigungsscheiben 10, 10', 10" vorhanden. Jede der Betätigungsscheiben 10, 10', 10" des jeweiligen Verdichterkolbens 4, 4', 4" beaufschlagt gemäß Fig. 2 jeweils im oberen Bereich der Seitenscheiben 17, 17' die Oberfläche des polygonartig ausgebildeten Exzenterrings 15.

Aus Fig. 3 und 4 geht hervor, dass die Anzahl der Polygonflächen P der Seitenscheiben 17, 17' auf die Anzahl der durch den Exzenterring 15 beaufschlagten Betätigungsscheiben der Verdichterkolben 4, 4', 4" abgestellt ist. Jede der Seitenscheiben 17, 17' weist über ihren Umfang wechselweise die Polygonflächen P und offene Flanschbereich O auf; im vorliegenden Beispiel also drei Polygonflächen P und drei Flanschbereiche O.

Die Stößelbecher 13, 13', 13" sind - wie vorstehend ausgeführt - radial in dem Gehäuse 1 geführt. Die jeweiligen Stößelbecher 13, 13', 13" stützen sich und gleiten auf den Polygonflächen P der Seitenscheiben 17, 17', so dass die Seitenkraft durch den jeweiligen Stößelbecher aufgenommen wird. Gleichzeitig stabilisiert der jeweilige Stößelbecher 13, 13', 13" die Kippbewegung des Exzenterrings 15. Die Stößelbecher dienen darüber hinaus als Rückholelement für die jeweiligen Verdichterkolben 4, 4', 4".

Durch die erfindungsgemäße Konstruktion ergibt sich eine modulare Bauweise, das heißt alle Bauteile sind formschlüssig einfach miteinander zu koppeln. Es erfolgt ein direkter Kraftfluss vom Verdichterkolben zum Exzenterring. Weiterhin ist ein getrennter Kraftfluss möglich durch die Konstruktionselemente Stößelbecher - Seitenscheibe einerseits und Verdichterkolben - Exzenterring andererseits. Die Querkräfte werden vorteilhafterweise durch die Stößelbecher 13, 13', 13" aufgenommen.

## Patentansprüche

1. Radialkolbenpumpeneinheit zur Kraftstoff-Hochdruckversorgung bei Kraftstoff-Einspritzsystemen, insbesondere bei Common-Rail-Hochdruck-Einspritzsystemen,
mit einem Pumpengehäuse (1), in welchem eine Antriebswelle (21) mit mindestens einem Exzenterabschnitt (31) gelagert ist, mit einem Exzenterring (15), welcher mindestens eine Betätigungsscheibe (10, 10', 10") eines in einem Zylinder (2, 2', 2") gelagerten Verdichterkolbens (4, 4', 4") beaufschlagt,
mit einem einen Teil des Zylinders (2, 2', 2") umgebenden Stützelement, welches durch mindestens eine Feder (11, 11', 11") belastet ist und
mit jeweils einem mit dem zugeordneten Verdichterkolben (4, 4', 4") zusammenwirkenden Saug- und einem Druckventil (6, 7)
**dadurch gekennzeichnet, dass**
auf der Antriebswelle (21) im Bereich des Exzenterabschnittes (31) zwei Seitenscheiben (17, 17') mit Polygonflächen (P) gelagert sind, welche als Mitnahmemechanismus für den Exzenterring (15) dienen und
dass das Stützelement jeden Zylinders (2, 2', 2") als Stößelbecher (13, 13', 13") ausgebildet ist, welcher sich im unteren Bereich auf den Polygonflächen (P) der Seitenscheiben (17, 17') abstützt und gleitet.

2. Radialkolbenpumpeneinheit nach Anspruch 1, **dadurch gekennzeichnet, dass** die beiden Seitenscheiben (17, 17') identisch ausgebildet und beidseitig des Exzenterabschnittes (31) spiegelbildlich zueinander auf der Antriebswelle (21) angeordnet sind.

3. Radialkolbenpumpeneinheit nach Anspruch 1 oder 2, **dadurch gekennzeichnet, dass** die Anzahl der Polygonflächen (P) der Seitenscheiben (17, 17') auf die Anzahl der durch den Exzenterring (15) beaufschlagten Betätigungsscheiben der Verdichterkolben (4, 4', 4") abgestellt ist.

4. Radialkolbenpumpeneinheit nach einem der vorhergehenden Ansprüche, **dadurch gekennzeichnet, dass** jede Seitenscheibe (17, 17') über ihren Umfang wechselweise Polygonflächen (P) und offene Flanschbereiche (O) aufweist.

5. Radialkolbenpumpeneinheit nach Anspruch 1, **dadurch gekennzeichnet, dass** auf der Antriebswelle (21) beidseitig des Exzenterabschnittes (31) zwei Buchsen (19, 19') angeordnet sind, welche zumindest über Teilbereiche die beiden Seitenscheiben (17, 17') beaufschlagen.

6. Radialkolbenpumpeneinheit nach einem der vorhergehenden Ansprüche, **gekennzeichnet durch** einen als Bohrung (23) ausgebildeten Gleitlagerflächenbereich zwischen dem Exzenterabschnitt (31) der Antriebswelle (21) und der Unterseite von Flanschen (30, 30') der spiegelbildlich einander gegenüberliegenden Seitenscheiben (17, 17').

7. Radialkolbenpumpeneinheit nach einem der vorhergehenden Ansprüche, **gekennzeichnet durch** einen Gleitflächenbereich (25) zwischen dem Exzenterring (15) und der Oberseite der Flansche (30, 30') der spiegelbildlich einander gegenüberliegenden Seitenscheiben (17, 17').

8. Radialkolbenpumpeneinheit nach einem der vorhergehenden Ansprüche, **gekennzeichnet durch** einen Gleitflächenbereich (27) zwischen der Unterseite des jeweiligen Stößelbechers (13, 13', 13") und dem oberen Bereich der spiegelbildlich einander gegenüberliegenden Seitenscheiben (17, 17').

9. Radialkolbenpumpeneinheit nach einem der vorhergehenden Ansprüche, **dadurch gekennzeichnet, dass** jeder Stößelbecher (13, 13', 13") radial in dem Gehäuse (1) geführt ist.

10. Radialkolbenpumpeneinheit nach einem der vorherigen Ansprüche, **dadurch gekennzeichnet, dass** die Druckfeder (11, 11', 11") jeweils zwischen der Innenwandung des Stößelbechers (13, 13', 13") und dem Außenumfang eines Teilbereichs des Zylinders (2, 2', 2") angeordnet ist.

11. Radialkolbenpumpeneinheit nach einem der vorhergehenden Ansprüche, **dadurch gekennzeichnet, dass** die Betätigungsscheibe (10, 10', 10") des jeweiligen Verdichterkolbens (4, 4', 4") im oberen Bereich der Seitenscheiben (17, 17') die Oberfläche des Exzenterrings (15) beaufschlagt.

## Claims

1. Radial piston pump unit for supplying fuel at high pressure in fuel injection systems, in particular in common rail high-pressure injection systems,
having a pump housing (1), in which a drive shaft (21) with at least one eccentric section (31) is mounted, having an eccentric ring (15) which is acted on by at least one actuation plate (10, 10', 10") of a compressor piston (4, 4', 4") mounted in a cylinder (2, 2', 2"),
having a support element which surrounds part of the cylinder (2, 2', 2") and is loaded by at least one spring (11, 11', 11"), and
having an intake valve and a pressure valve (6, 7) respectively which interact with their assigned compressor piston (4, 4', 4")
**characterised in that**
two side plates (17, 17') with polygonal faces (P) which serve as a pick-up mechanism for the eccentric ring (15) are mounted on the drive shaft (21) in the region of the eccentric section (31) and
the support element of each cylinder (2, 2', 2") is configured as a plunger bowl (13, 13', 13") which is supported in the lower region on the polygonal faces (P) of the side plates (17, 17') and slides thereon.

2. Radial piston pump unit according to claim 1, **characterised in that** the two side plates (17, 17') are configured in an identical manner and are disposed on the drive shaft (21) on both sides of the eccentric section (31) as mirror images of one another.

3. Radial piston pump unit according to claim 1 or 2, **characterised in that** the number of polygonal faces (P) of the side plates (17, 17') is based on the number of actuation plates of the compressor pistons (4, 4', 4") acted on by the eccentric ring (15).

4. Radial piston pump unit according to one of the preceding claims, **characterised in that** each side plate (17, 17') features polygonal faces (P) and open flange regions (O) alternating over its periphery.

5. Radial piston pump unit according to claim 1, **characterised in that** two bushes (19, 19') are disposed on the drive shaft (21) on both sides of the eccentric section (31) and act on at least sub-regions of the two side plates (17, 17').

6. Radial piston pump unit according to one of the preceding claims, **characterised by** a sliding bearing surface region configured as a hole (23) between the eccentric section (31) of the drive shaft (21) and the lower faces of flanges (30, 30') of the side plates (17, 17') lying opposite one another as mirror images.

7. Radial piston pump unit according to one of the preceding claims, **characterised by** a sliding surface region (25) between the eccentric ring (15) and the upper face of the flange (30, 30') of the side plates (17, 17') lying opposite one another as mirror images.

8. Radial piston pump unit according to one of the preceding claims, **characterised by** a sliding surface region (27) between the lower face of the respective plunger bowl (13, 13', 13") and the upper region of the side plates (17, 17') lying opposite one another as mirror images.

9. Radial piston pump unit according to one of the preceding claims, **characterised in that** each plunger bowl (13, 13', 13") is guided radially in the housing (1).

10. Radial piston pump unit according to one of the preceding claims, **characterised in that** the compression spring (11, 11', 11") is disposed in each instance between the inner wall of the plunger bowl (13, 13', 13") and the outer periphery of a sub-region of the cylinder (2, 2', 2").

11. Radial piston pump unit according to one of the preceding claims, **characterised in that** the actuation plate (10, 10', 10") of the respective compressor piston (4, 4', 4") acts on the surface of the eccentric ring (15) in the upper region of the side plates (17, 17').

## Revendications

1. Unité de pompe à piston radial pour l'alimentation à haute pression en carburant dans des systèmes d'injection de carburant, en particulier des systèmes d'injection à haute pression à rampe commune,
comportant un carter (1), dans lequel est monté un arbre d'entraînement (21) avec au moins une partie excentrique (31) avec un anneau excentrique (15) qui sollicite au moins un disque d'actionnement (10, 10', 10") d'un piston de compression (4, 4', 4") monté dans un cylindre (2, 2', 2"),
comportant un élément de support qui entoure une partie du cylindre (2, 2', 2") et qui est sollicité par au moins un ressort (11, 11' , 11"), et
comportant respectivement une soupape d'aspiration et une soupape de pression (6, 7) coopérant avec le piston de compression (4, 4', 4") associé,
**caractérisée en ce que**
sur l'arbre d'entraînement (21), dans la zone de la partie excentrique (31), sont montés deux disques latéraux (17, 17') avec des surfaces polygonales (P), qui font fonction de mécanisme d'entraînement pour l'anneau excentrique (15), et
**en ce que** l'élément de support de chaque cylindre (2, 2', 2") est réalisé sous forme de godet à poussoir (13, 13', 13"), qui prend appui et glisse dans la zone inférieure sur les surfaces polygonales (P) des disques latéraux (17, 17').

2. Unité de pompe à piston radial selon la revendication 1, **caractérisée en ce que** les deux disques latéraux (17, 17') sont réalisés de manière identique et sont disposés symétriquement l'un à l'autre sur l'arbre d'entraînement (21) de part et d'autre de la partie excentrique (31).

3. Unité de pompe à piston radial selon la revendication 1 ou 2, **caractérisée en ce que** le nombre de surfaces polygonales (P) des disques latéraux (17, 17') est ajusté au nombre de disques d'actionnement, sollicités par l'anneau excentrique (15), des pistons de compression (4, 4', 4").

4. Unité de pompe à piston radial selon l'une quelconque des revendications précédentes, **caractérisée en ce que** chaque disque latéral (17, 17') comporte sur son pourtour alternativement des surfaces polygonales (P) et des zones à bride (O) ouvertes.

5. Unité de pompe à piston radial selon la revendication 1, **caractérisée en ce que** sur l'arbre d'entraînement (21) de part et d'autre de la partie excentrique (31) sont disposés deux coussinets (19, 19'), qui sollicitent les deux disques latéraux (17, 17') au moins sur des zones partielles.

6. Unité de pompe à piston radial selon l'une quelconque des revendications précédentes, **caractérisée par** une zone avec des surfaces de palier de glissement, réalisée sous forme de forure (23), entre la partie excentrique (31) de l'arbre d'entraînement (21) et la face inférieure des brides (30, 30') des disques latéraux (17, 17') opposés symétriquement l'un à l'autre.

7. Unité de pompe à piston radial selon l'une quelconque des revendications précédentes, **caractérisée par** une zone à surfaces de glissement (25) entre l'anneau excentrique (15) et la face supérieure des brides (30, 30') des disques latéraux (17, 17') opposés symétriquement l'un à l'autre.

8. Unité de pompe à piston radial selon l'une quelconque des revendications précédentes, **caractérisée par** une zone à surfaces de glissement (27) entre la face inférieure du godet à poussoir (13, 13', 13") et la zone supérieure des disques latéraux (17, 17') opposés symétriquement l'un à l'autre.

9. Unité de pompe à piston radial selon l'une quelconque des revendications précédentes, **caractérisée en ce que** chaque godet à poussoir (13, 13', 13") est logé radialement dans le carter (1).

10. Unité de pompe à piston radial selon l'une quelconque des revendications précédentes, **caractérisée en ce que** le ressort de pression (11, 11', 11") est disposé dans chaque cas entre la paroi intérieure du godet à poussoir (13, 13', 13") et la périphérie extérieure d'une zone partielle du cylindre (2, 2' , 2").

11. Unité de pompe à piston radial selon l'une quelconque des revendications précédentes, **caractérisée en ce que** le disque d'actionnement (10, 10', 10") de chaque piston de compression (4, 4', 4") sollicite la surface de l'anneau excentrique (15) dans la zone supérieure des disques latéraux (17, 17').
